# FASCICULE DE BREVET EUROPEEN

(11) **EP 3 832 397 B1**
(45) Date de publication et mention de la délivrance du brevet: **06.09.2023**
(21) Numéro de dépôt: 19213804.8
(22) Date de dépôt: 05.12.2019
(51) Int. Cl.: G04B 19/22, G04B 19/26, G04B 19/02, G04B 19/253

(54) **MECANISME D'AFFICHAGE D'HORLOGERIE A SAUT INSTANTANE**
UHR-ANZEIGEMECHANISMUS MIT SOFORTIGEM UMSPRINGEN
STEPWISE TIMEPIECE DISPLAY MECHANISM

(43) Date de publication de la demande: 09.06.2021
(73) Titulaire: Blancpain SA, 1348 Le Brassus (CH)
(72) Inventeur: MONFERRER, Bernat, 1162 St-Prex (CH); JOLY, Lilian, 39300 Sirod (FR)
(74) Mandataire: ICB SA

(56) Documents cités:
- EP-A1- 2 428 856
- EP-A1- 3 173 878
- WO-A1-2010/058367
- CH-A- 3 366

## Description

### Domaine de l'invention

L'invention concerne un mécanisme d'affichage d'horlogerie à saut instantané, agencé pour être entraîné par un mouvement d'horlogerie, et comportant un mécanisme d'arrêtage de type à croix de Malte avec un mobile directeur apte à commander dans une partie de sa course angulaire le pivotement d'au moins un mobile satellite.

L'invention concerne encore une pièce d'horlogerie, notamment une montre, comportant au moins un tel mécanisme d'affichage.

L'invention concerne le domaine des mécanismes d'affichage pour pièces d'horlogerie à complications.

### Arrière-plan de l'invention

On connaît l'utilisation de mécanismes d'arrêtage à croix de Malte pour réaliser certaines fonctions d'affichage en horlogerie. La plus connue est l'affichage de l'année bissextile sur une pièce d'horlogerie à quantième perpétuel.

Habituellement, un mécanisme à croix de Malte est dit traînant. Le satellite est en rotation continue autour de la planète, et la rotation du satellite sur son axe propre est elle aussi traînante.

Les affichages traînants amènent une incertitude pour l'utilisateur, surtout au voisinage de l'instant de changement d'affichage, car il ne dispose pas de moyens pour savoir si le changement d'affichage a été effectué ou non.

Le document WO2010/058367A1 au nom de BALLOUARD décrit un mécanisme d'affichage d'une montre dont le mouvement permet d'entraîner une chaussée, à l'extrémité libre de laquelle est fixé un organe indicateur effectuant un tour par heure au-dessus d'un cadran doté de douze ou de vingt-quatre repères indiquant les heures dans une disposition circulaire. Ces repères sont chacun associés à un pignon isolé, doté d'un nombre pair de dents, entraîné simultanément avec un de ses pignons adjacents par engrènement avec un secteur denté dont le diamètre primitif est égal à la moitié du nombre de repères multiplié par le diamètre primitif du pignon, et qui est actionné en rotation, autour de cette chaussée et après chaque tour de l'organe indicateur, d'une valeur angulaire égale à un tour divisé par le nombre de repère, par le biais d'un moyen de commande lui-même entraîné par la rotation de cette chaussée.

Le document CH3366A au nom de JACCARD décrit une montre dite "montre sans aiguilles", comportant une combinaison d'un canon portant une came et une roue, avec un disque-doigt destiné à actionner une roue croix-de-Malte. Ce disque portant l'une des extrémités d'un ressort spiral dont l'autre extrémité est fixée au canon ou à l'arbre portant ce dernier, et une dent ou projection inférieure traversant une ouverture de la roue, en combinaison avec un levier ou bras ayant une dent ou projection et avec un ressort ; la dent ou projection arrêtant temporairement le disque-doigt pendant la rotation continue du canon, pour l'abandonner à lui-même dès que la dent ou projection tombe dans l'encoche des cames.

### Résumé de l'invention

L'invention se propose de rendre instantané le saut d'un mécanisme de type croix de Malte.

L'invention se propose aussi de réaliser un mécanisme d'affichage pour une pièce d'horlogerie, notamment une montre, mettant en oeuvre au moins un mobile satellite ayant un mouvement spécifique. Plus particulièrement ce mouvement spécifique comporte au moins une phase de mouvement continu de rotation du mobile satellite autour d'un élément dénommé planète, et au moins une phase de mouvement ponctuel et instantané de rotation du mobile satellite sur lui-même, à un endroit et un instant précis.

L'invention consiste à rendre instantanée la rotation ponctuelle du satellite autour de son axe tout en garantissant sa rotation autour de la planète, sans modifier la vitesse de rotation de l'axe du satellite autour de la planète.

A cet effet, l'invention concerne un mécanisme d'affichage d'horlogerie selon la revendication 1.

L'invention concerne encore une pièce d'horlogerie, notamment une montre, comportant au moins un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, le mouvement spécifique d'un mobile satellite autour d'un élément dénommé planète ; le mobile satellite est en mouvement continu de rotation (flèches A) autour de la planète, et, dans au moins une position angulaire, effectue un pivotement sur lui-même (flèche B), ce pivotement pouvant être partiel ou total selon l'agencement du mécanisme ;
- la figure 2 représente, de façon schématisée, partielle et en plan, une partie d'un mécanisme d'affichage à saut instantané selon l'invention, où ne sont représentés que les éléments constitutifs d'un mécanisme d'entraînement, depuis un rouage d'un mouvement d'horlogerie, d'une étoile dont les bras portent de tels mobiles satellites, ici constitués par des roues satellites, chacune comportant une denture partiellement tronquée, et chacune agencée pour glisser sur une partie cylindrique d'une couronne annulaire guidée sur des galets de couronne, ou pour engrener avec une partie dentée externe de cette couronne annulaire, selon la position angulaire de la roue satellite considérée; cette étoile tourne ici, non limitativement, de façon continue sur des galets d'étoile, et tourne ici dans le sens des aiguilles d'une montre ;
- la figure 3a est une vue en plan d'un détail de la figure 2 montrant une telle roue satellite dans sa position de glissement sur la partie cylindrique de la couronne ;
- la figure 3b représente le même détail en perspective ;
- la figure 4 représente, de façon similaire à la figure 2, une autre partie du même mécanisme d'affichage à saut instantané selon l'invention, où ne sont représentés que les éléments constitutifs d'un mécanisme d'entraînement, depuis un rouage d'un mouvement d'horlogerie et au travers d'un mobile de came puis d'un entraîneur, de la couronne avec laquelle coopèrent les roues satellites, ce mécanisme d'entraînement étant représenté en position armée de la couronne , la flèche indique le sens inverse des aiguilles d'une montre dans lequel va pivoter la couronne dès la chute d'un palpeur de cet entraîneur qui suit une came-limaçon que comporte ce mobile de came, ce mouvement de pivotement permettant l'entraînement en rotation de la roue satellite qui se présente alors face à la partie dentée externe de la couronne;
- la figure 5 est un détail de la figure 4, montrant le mobile de came qui comporte, coaxiaux et superposés, une roue à friction, un plateau, et une came limaçon, la roue à friction entraînant de façon réglable le plateau qui comporte une ganse de limitation et d'entraînement d'un doigt excentré que comporte la came limaçon, sur laquelle court le palpeur de l'entraîneur qui est ici un râteau pivotant comportant une denture de râteau agencée pour coopérer avec une denture de couronne ;
- la figure 6 représente, de façon similaire à la figure 4, le même mécanisme d'entraînement étant représenté en position désarmée de la couronne ; la flèche indique le sens des aiguilles d'une montre, dans lequel la couronne est prête à pivoter ultérieurement par rapport à l'instant illustré sur la figure 6, en sens inverse des aiguilles d'une montre, lors de la remontée du même palpeur sur le point le plus haut de la came-limaçon ;
- la figure 7 est, de façon similaire à la figure 5, un détail de la figure 6 ;
- la figure 8 représente, de façon schématisée, partielle et en plan, la totalité de ce mécanisme d'affichage à saut instantané, où sont combinés le mécanisme d'entraînement de l'étoile et le mécanisme d'entraînement de la couronne, pour assurer à la fois le mouvement orbital des roues satellites par rapport à une platine du mouvement, et le mouvement de rotation instantané de chaque roue satellite quand elle se présente face à la partie dentée externe de la couronne et juste avant l'instant où cette couronne passe par un saut instantané de sa position armée à sa position désarmée ;
- les figures 9 à 15 représentent, de façon similaire à la figure 3, les étapes successives de la cinématique d'une roue satellite :
- la figure 9 représente la position d'approche de la roue satellite qui est sur la droite de la figure, et qui glisse dans le sens des aiguilles d'une montre, alors que la roue satellite visible à gauche vient d'effectuer sa rotation et reprend aussi une course de glissement ; la couronne est en position armée ;
- la figure 10 représente la position avant le saut, la roue satellite arrive en position à six heures ; la couronne est encore en position armée ;
- les figures 11 à 14 décomposent le saut :
   - sur la figure 11, la roue satellite est toujours en position à six heures, la couronne est à présent en rotation dans le sens inverse des aiguilles d'une montre, elle est en train de passer de la position armée à la position désarmée ;
   - sur la figure 12 la couronne poursuit sa course antihoraire et engrène avec la roue satellite, et commence à la faire tourner ;
   - sur la figure 13 ce double mouvement synchronisé se poursuit ;
   - sur la figure 14 le double mouvement synchronisé s'achève, la dernière dent de la roue satellite quitte la denture externe de couronne pour présenter la partie tronquée de la denture de la roue satellite face à la piste cylindrique de la couronne ;
   - sur la figure 15, dans sa position après le saut, la roue satellite a achevé sa rotation d'un demi-tour instantanément sur elle-même ; la roue satellite, entraînée par l'étoile, quitte la position à six heures et va reprendre son mouvement de glissement sur la piste cylindrique de la couronne ; la couronne revient alors de sa
   position désarmée sa position armée, mais ce mouvement est effectué plus lentement que l'avancement de l'étoile, pour ne pas interférer sur l'opération en cours avec la roue satellite, mais avec le décalage convenable pour être prêt à faire sauter instantanément la prochaine roue satellite, qui se présentera une heure plus tard en position de rotation à six heures dans cette exécution particulière et non limitative;
- la figure 16 représente, de façon schématisée et en plan, vu depuis le côté du mouvement opposé à celui de toutes les figures précédentes, le mobile de came qui comporte une roue à friction qui est entraînée au travers d'un mobile de minuterie par la chaussée, et qui entraîne par friction un tourillon du plateau, et est montée coaxiale avec le plateau et la came, et dont l'ajustement angulaire par rapport au plateau permet un réglage précis de l'instant du saut de la couronne ;
- la figure 17 représente le mobile de came vu du même côté et en perspective ;
- la figure 18 représente le mobile de came vu du même côté et en perspective éclatée ;
- la figure 19 représente, de façon schématisée et en plan, une pièce d'horlogerie, constituée par une montre, comportant ce mécanisme d'affichage.

### Description détaillée des modes de réalisation préférés

La figure 1 expose la problématique générale du mouvement orbital d'un mobile satellite autour d'un élément fixe ou mobile dénommé planète, où le mobile satellite est en mouvement continu de rotation (flèches A) autour de la planète, et, dans au moins une position angulaire ici représentée non limitativement à six heures, effectue un pivotement sur lui-même (flèche B), la course angulaire de ce pivotement dépendant de l'agencement du mécanisme.

L'invention est illustrée dans une variante particulière avec un seul point de rotation des satellites, on comprend qu'un mécanisme d'affichage particulier peut comporter plusieurs tels points de rotation répartis sur la périphérie de la planète, selon l'application d'affichage désirée.

L'invention concerne un mécanisme d'affichage 100 d'horlogerie à saut instantané. Ce mécanisme d'affichage 100 est agencé pour être entraîné par un mouvement d'horlogerie, et comporte un mécanisme d'arrêtage de type dit « à croix de Malte » avec un mobile directeur 200 apte à commander, dans au moins une partie de sa course angulaire, le pivotement d'au moins un mobile satellite 300.

Selon l'invention, ce mobile directeur 200 comporte une couronne 10, qui est agencée pour être entraînée indirectement en pivotement depuis un mobile entraîneur ou une chaussée 12 que comporte un mouvement d'horlogerie, au travers d'un mobile de came 456.

Ce mobile de came 456 est agencé pour faire passer la couronne 10 d'une position armée à une position désarmée par un déplacement instantané de la couronne 10 dans un premier sens pour faire pivoter un mobile satellite 300 autour d'un axe de satellite, et pour faire passer la couronne 10 de la position désarmée à la position armée par un déplacement régulé de la couronne 10 plus lent que le déplacement instantané lors d'un mouvement de retour dans un deuxième sens opposé au premier sens.

Le mobile de came 456 comporte, montés coaxiaux, au moins un plateau 15 et une came 16. Le plateau 15 est entraîné indirectement par la chaussée 12, et comporte une ganse 151, agencée pour la limitation de course et pour l'entraînement en position de butée à une extrémité de la ganse, d'un doigt excentré 160 que comporte la came 16. Le profil évolutif 161 de la came 16 commande le pivotement d'un entraîneur 17, lequel est agencé pour entraîner la couronne 10 entre deux positions extrêmes d'armement et de désarmement. La ganse 151 permet ainsi, d'une part un saut franc de l'entraîneur 17 qui interagit avec la came 16 dans le sens du désarmement, et d'autre part une durée plus longue de réarmement liée au parcours relatif du doigt 160 et de la ganse 151. L'utilité du système ganse-doigt est d'avoir une chute instantanée du palpeur, qui lui quand il chute touche le plus petit rayon de la came.

Plus particulièrement, le mobile directeur 200 comporte une première alternance de premières zones de glissement et de premières zones d'entraînement, et le mobile satellite 300 comporte une deuxième alternance de deuxièmes zones de dégagement et de deuxièmes zones d'entraînement. Les deuxièmes zones de dégagement sont agencées pour glisser chacune à leur tour sur une des premières zones de glissement du mobile directeur pendant une partie de la course angulaire du mobile directeur 200 correspondant à une position de repos du mobile satellite 300. Et les premières zones d'entraînement du mobile directeur 200 sont agencées pour, dans certaines portions de la course angulaire du mobile directeur 200, coopérer avec les deuxièmes zones d'entraînement que comporte le mobile satellite 300 pour entraîner en pivotement le mobile satellite 300 jusqu'à la remise en coopération d'une deuxième zone de dégagement avec une première zone de glissement dans une nouvelle position de repos du mobile satellite 300.

Plus particulièrement, l'entraîneur 17 est un râteau pivotant, qui est rappelé par un ressort de râteau 18, et qui comporte une denture de râteau 170 qui est agencée pour coopérer avec une denture interne de couronne 107 que comporte la couronne 10. Ce râteau pivotant comporte un palpeur 171, qui est agencé pour suivre le profil de la came 16.

Plus particulièrement, la came 16 est une came-limaçon avec un profil externe évolutif 161 en escargot et un front 162 permettant le saut. Et la combinaison de la ganse 151 et du doigt 160 permet et limite le retour du palpeur 171 sur le plus grand rayon de la came 16.

Dans une exécution particulière, ce profil externe évolutif 161 en escargot est en croissance sur les premiers 180° de la came, et est suivi par une partie concentrique à évolution nulle sur le reste de la course angulaire ; ainsi la couronne dentée, en position armée, peut attendre l'arrivée du satellite. De préférence la rampe de montée n'est pas trop rapide, de façon à éviter toute interférence avec le satellite qui vient de sauter.

De façon avantageuse, le front 162 comporte une pente qui permet la réversibilité du mécanisme, qui est utile lors d'un réglage comme une mise à l'heure, qui peut nécessiter un mouvement en arrière.

Selon l'invention, le mobile de came 456 comporte encore, montée coaxiale avec le plateau 15 et la came 16, une roue à friction 14 qui est entraînée directement ou indirectement (par exemple au travers d'un mobile de minuterie 13) par la chaussée 12, et qui est agencée pour entraîner par friction un tourillon 152 du plateau 15, et dont l'ajustement angulaire par rapport au plateau permet un réglage précis de l'instant du saut de la couronne 10.

Plus particulièrement, la couronne 10 est annulaire et pivote, guidée par des galets de couronne 19 excentrés par rapport à son axe de pivotement. Ce guidage par galet n'est naturellement pas exclusif, il s'agit d'un cas particulier et non limitatif de système de guidage.

Plus particulièrement, le mécanisme d'affichage 100 comporte une étoile 4 porteuse de chaque mobile satellite 300, qui est montée pivotante, dans un pivotement continu dans un unique sens de pivotement, et entraînée par un mobile du mouvement d'horlogerie. Ce mouvement continu de l'étoile est un cas particulier, non limitatif : on comprend que, par exemple lors d'un réglage de mise à l'heure ou similaire, la rotation peut ne pas être continue ; il en est de même pour le sens de rotation, qui peut aussi être inversé, notamment dans le même exemple d'un réglage de mise à l'heure.

De préférence, les axes de pivotement de la couronne 10 et de l'étoile 4 sont confondus ; plus particulièrement, ils sont coaxiaux avec l'axe de pivotement principal D de la roue des heures 1 ou la chaussée 12 du mouvement d'horlogerie.

Dans une variante, chaque mobile satellite 300 est monté pivotant fou sur un bras 7 ou la périphérie de l'étoile 4.

Dans une autre variante, chaque mobile satellite 300 est monté pivotant avec friction dans un logement que comporte un bras 7 ou la périphérie de l'étoile 4.

De façon particulière, chaque mobile satellite 300, notamment une roue satellite 8, est monté à l'extrémité 71 d'un bras 7, que comporte l'étoile 4, et qui, dans une variante particulière, est flexible. Cette extrémité 71 de bras 7 peut encore comporter un palier pour le guidage d'un autre mobile engrenant avec la roue satellite 8. La roue satellite 8 peut comporter un moyeu de satellite 80, guidé dans un alésage de l'extrémité 71 de bras 7, ou dans une pince à friction que comporte cette extrémité 71 de bras 7, formée par un bras flexible complémentaire 72. La roue satellite 8 peut encore comporter au moins un flasque 83 de limitation axiale par rapport à l'extrémité 71 de bras 7.

Dans la variante particulière illustrée par les figures, chaque mobile satellite 300 comporte une denture tronquée comportant des dents 81, 811, 812, 813, 814, 815, 816, qui sont agencées pour coopérer avec une partie dentée externe 108 que comporte la couronne 10, notamment des dents de couronne 1802, 1804, que comporte la couronne 10 pour leur entraînement relatif. La couronne 10 comporte des dégagements 1801, 1803, 1805 entre sa structure et les dents 1802 et 1804. Et chaque mobile satellite 300 comporte des zones dégagées 82, 821, 822, qui constituent des deuxièmes zones de dégagement, permettant le glissement du mobile satellite 300 sur une portée cylindrique 9 lisse que comporte la couronne 10. Dans l'exemple illustré par les figures, le glissement se fait au niveau des dents 811, 816, d'une part, et 813 et 814 d'autre part, du mobile satellite 300, qui sont collatérales à chaque deuxième zone de dégagement.

Dans l'exemple illustré par les figures, les mobiles satellites 300 comportent chacun deux deuxièmes zones de dégagement 821, 822, qui permettent une rotation à 180° du satellite. On comprend que d'autres exécutions sont possibles, par exemple trois deuxièmes zones dégagées pour une rotation de 120°, ou autre ; de la même façon, ces deuxièmes zones dégagées ne sont pas nécessairement équidistantes.

Dans une autre variante non illustrée, chaque mobile satellite 300 est une croix de Malte avec des branches comportant chacune un profil creux cylindrique constituant une deuxième zone de dégagement, qui est agencée pour glisser sur une portée cylindrique 9 que comporte la couronne 10. Les branches de cette croix de Malte sont classiquement séparées par des évidements, qui sont agencés pour coopérer avec un doigt, ou une dent, ou similaire, saillant de la couronne 10 pour leur entraînement relatif en pivotement.

Dans une autre variante encore, non illustrée, le mécanisme comporte une croix de Malte qui fonctionne sur une denture intérieure.

Dans une variante particulière de réalisation, le mécanisme d'affichage 100 est un affichage de phase de lune ou d'âge de lune.

Dans une autre variante particulière de réalisation, le mécanisme d'affichage 100 est un affichage jour/nuit.

Dans une autre variante particulière de réalisation, le mécanisme d'affichage 100 est un affichage AM/PM.

Dans une autre variante particulière de réalisation, le mécanisme d'affichage 100 est un affichage d'heure universelle.

Dans une autre variante particulière de réalisation, le mécanisme d'affichage 100 est un affichage de calendrier, de quantième, de jour, ou de mois, ou d'année bissextile.

L'invention concerne encore une pièce d'horlogerie 1000 comportant un mouvement d'horlogerie, qui est agencé pour entraîner au moins un tel mécanisme d'affichage 100. Selon l'invention, ce mécanisme d'affichage 100 comporte un entraînement distinct du mobile directeur 200 selon un pivotement de va-et-vient avec une course angulaire limitée, et du pivotement continu dans un sens unique d'une étoile 4 porteuse de chaque mobile satellite 300.

Plus particulièrement, cette pièce d'horlogerie 1000 est une montre.

Les figures illustrent une variante particulière, non limitative, de l'invention, et permettent de détailler son fonctionnement.

Le mécanisme d'affichage 100 est ici composé de deux sous-systèmes, qui sont combinés l'un à l'autre :
- un premier mécanisme concerne l'entraînement de l'étoile 4, qui porte la roue satellite 300, ou les roues satellites 3000 dans le cas d'espèce : ce mécanisme est agencé pour effectuer une prise d'information sur rouage d'un mouvement d'horlogerie mécanique, ou électro-mécanique, pour réaliser une réduction de la vitesse de rotation par train d'engrenage, la transmission et le guidage en rotation ;
- un deuxième mécanisme concerne l'entraînement de la couronne 10, qui porte la dent fixe type croix de Malte ; ce mécanisme est agencé pour effectuer une prise d'information sur rouage d'un mouvement mécanique, ou électro-mécanique, autoriser un réglage par l'utilisation d'un système à friction, déclencher un saut par l'utilisation d'un mécanisme à came, la transmission et le guidage en rotation.

Le sous-système relatif à l'entraînement de l'étoile 4, illustré par la figure 2, a pour but de mettre en rotation à vitesse constante les mobiles satellites 300, ici des roues satellites 8, autour d'une platine 5.

Pour réaliser ce mouvement, l'information est prise au centre d'un mouvement d'horlogerie, notamment mais non limitativement sur une roue des heures 1 comportant une denture 11, cette information est transmise par un train d'engrenage, comportant notamment un mobile réducteur 2 comportant des dentures 21 et 22, et un renvoi entraîneur 3, jusqu'à l'étoile 4, via sa denture intérieure 43. L'étoile 4 pivote autour de la platine 5 grâce à des galets d'étoile 6 guidant un alésage 46 de l'étoile 4, et effectue une révolution en douze heures dans le sens horaire dans le cas particulier illustré. Naturellement, cette révolution en douze heures est une construction particulière illustrée par les figures, et d'autres valeurs de période peuvent être choisies pour d'autres applications, sans s'éloigner de l'invention. Plus particulièrement, l'étoile 4 comporte une denture intérieure 43 au niveau d'une serge annulaire qui pivote, guidée par des galets d'étoile 6 excentrés par rapport à l'axe de pivotement de l'étoile 4. Le guidage par galets n'est qu'un cas particulier illustré par les figures, on peut imaginer d'autres modes de guidage, comme un guidage rotatif par roulement, ou autre. Cette denture 43 coopère avec la denture 32 du renvoi entraîneur 3.

L'étoile 4 comporte ici douze bras 7, ce sont plus particulièrement mais non limitativement des bras flexibles, ces bras 7 permettent de réaliser un pivot avec chaque roue satellite 8. Les roues satellites 8 sont entraînées en rotation autour de la platine 5 par l'étoile 4, et elles sont guidées angulairement la plupart du temps par la couronne 10, par glissement de la denture des roues satellites 8 contre la surface cylindrique 9 externe de la couronne 10.

Chaque roue satellite 8 effectue une rotation complète autour de la platine 5 en douze heures, et sans pour autant tourner sur elle-même.

Le sous-système relatif à l'entraînement de la couronne 10 a pour but de gérer le déplacement et la position angulaire de la couronne 10.

La couronne 10 passe de la position armée à désarmée par un déplacement instantané rapide, puis revient en position armée par un déplacement régulé lent. Plus particulièrement, la montée lors du retour en position armée est évolutive au début, et nulle à la fin.

Pour réaliser ces différents mouvements de la couronne 10, l'information est, notamment et non limitativement prise au centre du mouvement d'horlogerie sur une chaussée 12, et est transmise par un mobile de minuterie 13 jusqu'à un mobile de came 456. Ce mobile de came 456 comporte une roue à friction 14, qui dispose ainsi d'une vitesse de rotation constante, et effectue une révolution en une heure dans le sens horaire (sur les figures SAM = sens des aiguilles d'une montre).

Le mobile de came 456 comporte trois étages: la roue à friction 14, un plateau 15, et une came 16 qui porte un doigt excentré 160. Cette came 16 a pour fonction de manoeuvrer un entraîneur, ici un râteau pivotant 17, pour mouvoir la couronne 10 dans un sens ou dans l'autre. La roue à friction 14 entraîne le plateau 15 via la friction exercée par exemple sur une portée arbrée 152 du plateau 15 par des lames flexibles que comporte la roue à friction 14 et qui délimitent une fente 140. Le plateau 15 entraîne le doigt 160 de la came 16 via une ganse 151 que comporte ce plateau 5, notamment une ganse en arc de cercle concentrique à ce plateau 15.

La friction permet le réglage précis de l'instant du saut de la couronne 10, et la ganse 151 permet un saut franc du râteau 17 qui interagit avec la came 16.

Le râteau 17, contraint par un ressort de râteau 18, prend l'information sur la périphérie de la came 16, et la transmet à la couronne 10 par un engrènement de la denture intérieure 107 de la couronne 10 avec la denture de râteau 170. Plus particulièrement, la couronne 10 pivote autour de la platine 5 grâce à des galets de couronne 19 qui guident un alésage de couronne 119.

La couronne 10 effectue donc un saut instantané depuis sa position armée vers sa position désarmée(sur les figures SIAM : sens inverse des aiguilles d'une montre), pour ensuite revenir lentement en sens contraire (sur les figures SAM : sens des aiguilles d'une montre) en position armée, et ce cycle se répète périodiquement, par exemple toutes les heures dans le mécanisme illustré par les figures ; naturellement cette périodicité dépend du type d'affichage, et la période serait différente pour un affichage de l'âge de la lune, par exemple.

La figure 4 montre le système d'entraînement de couronne en position armée, le râteau 17 comporte un palpeur 171 qui est en appui sur un bec que comporte la came 16 sur son plus grand rayon, à la limite entre un limaçon 161 et un front 162, notamment un front sensiblement droit, destiné à provoquer le saut.

La figure 6 montre le système d'entraînement de couronne en position désarmée ; le palpeur 171 est en appui sur le plus petit rayon du limaçon 161, juste après avoir franchi le front 162.

La figure 8 illustre le mécanisme complet de croix de Malte à saut instantané selon l'invention, qui combine les deux sous-systèmes énoncés précédemment. Les roues satellites 8 sont entraînées par les bras 7 de l'étoile 4, et tournent à vitesse constante autour de la platine 5. Lorsque qu'une roue satellite 8 arrive en position à six heures, la couronne 10 lui impose un demi-tour sur elle-même de manière instantanée. Pour rappel, la roue satellite 8 est en rotation constante autour de la platine 5 par l'étoile 4, et elle est guidée angulairement par la platine 5.

Les séquences du saut instantané des roues satellites 8 sont les suivantes :
- position d'approche, tel que visible sur la figure 9 : la roue satellite 8 est entraînée par l'étoile 4, et est guidée en glissement par la couronne 10, laquelle est en position armée ;
- position avant saut, tel que visible sur la figure 10 : la roue satellite 8 est en position à six heures d'une pièce d'horlogerie, notamment une montre, cette position particulière n'étant nullement limitative ; la couronne 10 guide la roue satellite 8 ; la couronne 10 est encore en position armée ;
- saut, décomposé sur les figures 11 à 14, qui montrent la permutation des évidements 821 et 822 au cours de la manoeuvre de demi-tour, et dans cet ordre ; la roue satellite 8 est toujours en position à six heures, la couronne 10 est à présent en rotation, elle passe de la position armée à la position désarmée, et vient, lors de sa course engrener avec la roue satellite 8 pour lui imprimer un demi-tour ; la roue satellite 8 a effectué un demi-tour instantanément sur elle-même ; la dent 811 est passée dans le premier évidement 1801 de la couronne 10, puis la deuxième dent 812 dans le deuxième évidement 1803 après la première dent 1802 de couronne, puis la troisième dent 813 dans le troisième évidement 1805 après la deuxième dent 1804 de couronne, laissant le deuxième évidement 822 de mobile venir progressivement vers la portée cylindrique 9, c'est-à-dire que les flancs latéraux des dents 813 et 814 vienne glisser sur cette portée 9 ;
- position après le saut, tel que visible sur la figure 15 : la roue satellite 8 est guidée par la couronne 10, et, entraînée par l'étoile 4, elle quitte la position à six heures, et est guidée par ses dents 813 et 814, qui encadrent son deuxième évidement 822, sur la portée cylindrique 9 de la couronne 10. La couronne 10 revient alors de sa position désarmée à sa position armée, mais ce mouvement est effectué plus lentement que l'avancement de l'étoile 4, pour ne pas interférer sur l'opération en cours avec la roue satellite 8, mais avec le décalage convenable pour être prêt à faire sauter instantanément la prochaine roue satellite, qui se présentera une heure plus tard.

L'invention présente des avantages conséquents. Elle permet surtout de réaliser le saut instantané d'un mécanisme à croix de Malte. La réalisation d'un tel saut instantané impacte directement l'affichage, et assure la sécurité de lecture pour l'utilisateur. L'indicateur passe d'une position à une autre de manière franche, sans position intermédiaire ; par exemple le changement AM/PM à douze heures. Ainsi l'utilisateur perçoit une information dont la lecture claire est précise et sans ambiguïté.

Le mécanisme selon l'invention tolère un réglage en arrière, par exemple lors d'une mise à l'heure ou similaire, avec un défaut de synchronisation du moment du saut.

## Revendications

1. Mécanisme d'affichage (100) d'horlogerie à saut instantané, agencé pour être entraîné par un mouvement d'horlogerie, et comportant un mécanisme d'arrêtage de type à croix de Malte avec un mobile directeur (200) apte à commander dans une partie de sa course angulaire le pivotement d'au moins un mobile satellite (300), ledit mobile directeur (200) comportant une couronne (10) agencée pour être entraînée indirectement en pivotement depuis un mobile entraîneur ou une chaussée (12) que comporte un dit mouvement d'horlogerie au travers d'un mobile de came (456) du mécanisme d'affichage (100), ledit mobile de came (456) étant agencé pour faire passer ladite couronne (10) d'une position armée à une position désarmée par un déplacement instantané de ladite couronne (10) dans un premier sens pour faire pivoter un dit mobile satellite (300) autour d'un axe de satellite, et pour faire passer ladite couronne (10) de ladite position désarmée à ladite position armée par un déplacement régulé de ladite couronne (10) plus lent que ledit déplacement instantané lors d'un mouvement de retour dans un deuxième sens opposé audit premier sens, **caractérisé en ce que** ledit mobile de came (456) comporte, montés coaxiaux, un plateau (15) et une came (16), ledit plateau (15) étant entraîné indirectement par ladite chaussée (12) et comportant une ganse (151) pour l'entraînement d'un doigt excentré (160) que comporte ladite came (16) dont le profil commande le pivotement d'un entraîneur (17) agencé pour entraîner ladite couronne (10) entre deux positions extrêmes desdites positions d'armement et de désarmement, ladite ganse (151) permettant d'une part un saut franc dudit entraîneur (17) qui interagit avec ladite came (16) dans le sens du désarmement, et d'autre part une durée plus longue de réarmement liée au parcours relatif dudit doigt (160) et de ladite ganse (151), et **en ce que** ledit mobile de came (456) comporte encore, montée coaxiale avec ledit plateau (15) et ladite came (16), une roue à friction (14) entraînée directement ou indirectement par ladite chaussée (12) et agencée pour entraîner par la friction ledit plateau (15), et dont l'ajustement angulaire par rapport audit plateau permet un réglage précis de l'instant du saut de ladite couronne (10).

2. Mécanisme d'affichage (100) selon la revendication 1, dans lequel ledit mobile directeur (200) comporte une première alternance de premières zones de glissement et de premières zones d'entraînement, et ledit mobile satellite (300) comporte une deuxième alternance de deuxièmes zones de dégagement et de deuxièmes zones d'entraînement, lesdites deuxièmes zones de dégagement étant agencées pour glisser chacune à leur tour sur une desdites premières zones de glissement dudit mobile directeur pendant une partie de la course angulaire dudit mobile directeur (200) correspondant à une position de repos dudit mobile satellite (300), et lesdites premières zones d'entraînement dudit mobile directeur (200) étant agencées pour, dans certaines portions de la course angulaire dudit mobile directeur (200), coopérer avec lesdites deuxièmes zones d'entraînement que comporte ledit mobile satellite (300) pour entraîner en pivotement ledit mobile satellite (300) jusqu'à la remise en coopération d'une dite deuxième zone de dégagement avec une dite première zone de glissement dans une nouvelle position de repos dudit mobile satellite (300).

3. Mécanisme d'affichage (100) selon la revendication 1 ou 2, **caractérisé en ce que** ledit entraîneur (17) est un râteau pivotant rappelé par un ressort de râteau (18) et comportant une denture de râteau (170) agencée pour coopérer avec une denture interne de couronne (107) que comporte ladite couronne (10), et comportant un palpeur (171) agencé pour suivre le profil de ladite came (16).

4. Mécanisme d'affichage (100) selon la revendication 3, **caractérisé en ce que** ladite came (16) est une came limaçon avec un profil externe évolutif (161) et un front (162) permettant le saut.

5. Mécanisme d'affichage (100) selon la revendication 4, **caractérisé en ce que** la combinaison de ladite ganse (151) et dudit doigt (160) permet d'avoir une chute instantanée dudit palpeur (171).

6. Mécanisme d'affichage (100) selon l'une des revendications 1 à 5, **caractérisé en ce que** ladite couronne (10) est annulaire et pivote guidée par des galets de couronne (19) excentrés par rapport à son axe de pivotement.

7. Mécanisme d'affichage (100) selon l'une des revendications 1 à 6, **caractérisé en ce que** ledit mécanisme d'affichage (100) comporte une étoile (4) porteuse de chaque dit mobile satellite (300), et montée pivotante coaxialement à ladite couronne (10), dans un pivotement continu dans un unique sens de pivotement, entraînée par un mobile dudit mouvement d'horlogerie.

8. Mécanisme d'affichage (100) selon la revendication 7, **caractérisé en ce que** ladite étoile (4) comporte une denture intérieure (43) au niveau d'une serge annulaire, qui comporte un pivotement par roulement, ou qui pivote guidée par des galets d'étoile (6) excentrés par rapport à son axe de pivotement.

9. Mécanisme d'affichage (100) selon la revendication 7 ou 8, **caractérisé en ce que** chaque dit mobile satellite (300) est monté pivotant fou sur un bras (7) ou la périphérie de ladite étoile (4).

10. Mécanisme d'affichage (100) selon la revendication 7 ou 8, **caractérisé en ce que** chaque dit mobile satellite (300) est monté pivotant avec friction dans un logement que comporte un bras (7) ou la périphérie de ladite étoile (4).

11. Mécanisme d'affichage (100) selon l'une des revendications 7 à 10, **caractérisé en ce que** chaque dit mobile satellite (300) est monté à l'extrémité d'un bras (7) qui est flexible et que comporte ladite étoile (4).

12. Mécanisme d'affichage (100) selon la revendication 2 et l'une des revendications 1 à 11, dans lequel chaque dit mobile satellite (300) comporte une denture tronquée comportant des dents (811, 812, 813, 814, 815, 816) agencées pour coopérer avec des dents de couronne (1802, 1804) que comporte ladite couronne (10) pour leur entraînement relatif, et des zones dégagées (821, 822) constituant des dites deuxièmes zones de dégagement et agencées pour glisser sur une portée cylindrique (9) que comporte ladite couronne (10).

13. Mécanisme d'affichage (100) selon la revendication 2 et l'une des revendications 1 à 11, dans lequel chaque dit mobile satellite (300) est une croix de Malte avec des branches comportant chacune un profil creux cylindrique constituant une deuxième zone de dégagement agencée pour glisser sur une portée cylindrique (9) que comporte ladite couronne (10), lesdites branches étant séparées par des évidements agencés pour coopérer avec un doigt saillant de ladite couronne (10) pour leur entraînement relatif en pivotement.

14. Mécanisme d'affichage (100) selon l'une des revendications 1 à 13, **caractérisé en ce que** ledit mécanisme d'affichage (100) est un affichage de phase de lune ou d'âge de lune.

15. Mécanisme d'affichage (100) selon l'une des revendications 1 à 13, **caractérisé en ce que** ledit mécanisme d'affichage (100) est un affichage jour/nuit.

16. Mécanisme d'affichage (100) selon l'une des revendications 1 à 13, **caractérisé en ce que** ledit mécanisme d'affichage (100) est un affichage AM/PM.

17. Mécanisme d'affichage (100) selon l'une des revendications 1 à 13, ledit mécanisme d'affichage (100) étant un affichage d'heure universelle.

18. Mécanisme d'affichage (100) selon l'une des revendications 1 à 13, **caractérisé en ce que** ledit mécanisme d'affichage (100) est un affichage de calendrier, de quantième, de jour, ou de mois, ou d'année bissextile.

19. Pièce d'horlogerie (1000) comportant un mouvement d'horlogerie agencé pour entraîner au moins un mécanisme d'affichage (100) selon l'une des revendications 1 à 18, **caractérisée en ce que** ledit mécanisme d'affichage (100) comporte un entraînement distinct dudit mobile directeur (200) selon un pivotement de va-et-vient avec une course angulaire limitée, et du pivotement continu dans un sens unique d'une étoile (4) porteuse de chaque dit mobile satellite (300).

20. Pièce d'horlogerie (1000) selon la revendication 19, ladite pièce d'horlogerie (1000) 2- étant une montre.

## Patentansprüche

1. Anzeigemechanismus (100) für ein Zeitmessgerät mit einer Sofortsprungfunktion, der so angeordnet ist, dass er durch ein Uhrwerk angetrieben wird, und der einen Malteserkreuz-Sperrmechanismus mit einem Steuerradsatz (200) umfasst, der in der Lage ist, in einem Teil seiner Winkelbewegung die Schwenkung von mindestens einem Planetenradsatz (300) zu steuern, wobei der Steuerradsatz (200) eine Krone (10) aufweist, die so angeordnet ist, dass er indirekt von einem Antriebsradsatz oder einem Minutenrohr (12), das das Uhrwerk umfasst, über einen Nockenradsatz (456) des Anzeigemechanismus (100) zum Schwenken angetrieben wird, wobei der Nockenradsatz (456) so angeordnet ist, dass er die Krone (10) von einer gesicherten Position in eine entsicherte Position durch eine sofortige Verschiebung der Krone (10) in eine erste Richtung gleiten lässt, um den Planetenradsatz (300) um eine Planetenradachse schwenken zu lassen, und die Krone (10) von der entsicherten Position in die gesicherte Position durch eine kontrollierte Verschiebung der Krone (10), die langsamer ist als die sofortige Verschiebung, während einer Rückbewegung in einer zweiten Richtung, die der ersten Richtung entgegengesetzt ist, gleiten lässt, **dadurch gekennzeichnet, dass** der Nockenradsatz (456) eine Platte (15) und eine Nocke (16) umfasst, die koaxial montiert sind, wobei die Platte (15) indirekt durch das Minutenrohr (12) angetrieben wird und einen Schlitz (151) zum Antreiben eines exzentrischen Fingers (160) umfasst, den die Nocke (16) umfasst und dessen Profil die Schwenkung eines Mitnehmers (17) steuert, der so angeordnet ist, dass er die Krone (10) zwischen zwei Endpositionen der Sicherungs- und Entsicherungspositionen antreibt, wobei der Schlitz (151) einerseits einen deutlichen Sprung des mit dem Nocken (16) zusammenwirkenden Mitnehmers (17) in Richtung der Entsicherung und andererseits eine längere Dauer der erneuten Sicherung im Zusammenhang mit der relativen Bewegung des Fingers (160) und des Schlitzes (151) ermöglicht, und dass der Nockenradsatz (456) außerdem ein Reibrad (14) umfasst, das koaxial mit der Platte (15) und der Nocke (16) montiert ist und direkt oder indirekt durch das Minutenrohr (12) angetrieben wird und so angeordnet ist, dass es die Platte (15) reibschlüssig antreibt, und dessen Winkeleinstellung in Bezug auf die Platte eine präzise Einstellung des Sprungmoments der Krone (10) ermöglicht.

2. Anzeigemechanismus (100) nach Anspruch 1, wobei der Steuerradsatz (200) einen ersten Wechsel aus ersten Gleitbereichen und ersten Antriebsbereichen umfasst und der Planetenradsatz (300) einen zweiten Wechsel aus zweiten Freibereichen und zweiten Antriebsbereichen umfasst, wobei die zweiten Freibereiche so angeordnet sind, dass sie jeweils nacheinander über einen der ersten Gleitbereiche des Steuerradsatzes während eines Teils der Winkelbewegung des Steuerradsatzes (200), der einer Ruheposition des Planetenradsatzes (300) entspricht, gleiten, und wobei die ersten Antriebsbereiche des Steuerradsatzes (200) so angeordnet sind, dass sie in bestimmten Abschnitten der Winkelbewegung des Steuerradsatzes (200) mit den zweiten Antriebsbereichen, die der Planetenradsatz (300) umfasst, zusammenwirken, um den Planetenradsatz (300) schwenkend anzutreiben, bis ein zweiter Freibereich wieder mit einem ersten Gleitbereich in einer anderen Ruheposition des Planetenradsatzes (300) zusammenwirkt.

3. Anzeigemechanismus (100) nach Anspruch 1 oder 2, **dadurch gekennzeichnet, dass** der Mitnehmer (17) ein schwenkbare Zahnstange ist, die durch eine Zahnstangenfeder (18) zurückgezogen wird und eine Zahnstangenverzahnung (170), die so angeordnet ist, dass sie mit einer inneren Kronenverzahnung (107) zusammenwirkt, die die Krone (10) umfasst, und einen Taster (171) umfasst, der so angeordnet ist, dass er dem Profil der Nocke (16) folgt.

4. Anzeigemechanismus (100) nach Anspruch 3, **dadurch gekennzeichnet, dass** die Nocke (16) eine Schneckennocke mit einem sich ändernden Außenprofil (161) und einer Vorderkante (162) ist, die den Sprung ermöglicht.

5. Anzeigemechanismus (100) nach Anspruch 4, **dadurch gekennzeichnet, dass** die Kombination des Schlitzes (151) und des Fingers (160) es ermöglicht, ein sofortiges Absenken des Tasters (171) zu erreichen.

6. Anzeigemechanismus (100) nach einem der Ansprüche 1 bis 5, **dadurch gekennzeichnet, dass** die Krone (10) ringförmig ist und durch Kronenrollen (19), die exzentrisch in Bezug auf ihre Schwenkachse sind, schwenkend geführt wird.

7. Anzeigemechanismus (100) nach einem der Ansprüche 1 bis 6, **dadurch gekennzeichnet, dass** der Anzeigemechanismus (100) einen Stern (4) umfasst, der jeden Planetenradsatz (300) trägt und koaxial mit der Krone (10) in einer kontinuierlichen Schwenkbewegung in einer einzigen Schwenkrichtung schwenkbar montiert ist, angetrieben durch einen Radsatz des Uhrwerks.

8. Anzeigemechanismus (100) nach Anspruch 7, **dadurch gekennzeichnet, dass** der Stern (4) eine Innenverzahnung (43) an einem Ringkranz aufweist, der ein Drehlager aufweist oder der durch Sternrollen (6), die exzentrisch in Bezug auf seine Schwenkachse sind, schwenkend geführt wird.

9. Anzeigemechanismus (100) nach Anspruch 7 oder 8, **dadurch gekennzeichnet, dass** jeder Planetenradsatz (300) so montiert ist, dass er frei auf einem Arm (7) oder dem Umfang des Sterns (4) schwenkbar ist.

10. Anzeigemechanismus (100) nach Anspruch 7 oder 8, **dadurch gekennzeichnet, dass** jeder Planetenradsatz (300) so montiert ist, dass er reibschlüssig in einem Gehäuse schwenkbar ist, das einen Arm (7) oder den Umfang des Sterns (4) umfasst.

11. Anzeigemechanismus (100) nach einem der Ansprüche 7 bis 10, **dadurch gekennzeichnet, dass** jeder Planetenradsatz (300) am Ende eines Arms (7) montiert ist, der flexibel ist und den Stern (4) umfasst.

12. Anzeigemechanismus (100) nach Anspruch 2 und einem der Ansprüche 1 bis 11, wobei jeder Planetenradsatz (300) eine kegelstumpfförmige Verzahnung aufweist, die Zähne (811, 812, 813, 814, 815, 816) aufweist, die so angeordnet sind, dass sie mit den Kronenzähnen (1802, 1804) zusammenwirken, die die Krone (10) für ihren relativen Antrieb aufweist, und freigesetzte Bereiche (821, 822), die die zweiten Freibereiche bilden und so angeordnet sind, dass sie über eine zylindrische Lauffläche (9) gleiten, welche die Krone (10) aufweist.

13. Anzeigemechanismus (100) nach Anspruch 2 und einem der Ansprüche 1 bis 11, wobei jeder Planetenradsatz (300) ein Malteserkreuz mit Armen ist, die jeweils ein zylindrisches Hohlprofil umfassen, das einen zweiten Freibereich bildet, der so angeordnet ist, dass er über eine zylindrische Lauffläche (9) gleiten, welche die Krone (10) aufweist, wobei die Arme durch Aussparungen getrennt sind, die so angeordnet sind, dass sie mit einem von der Krone (10) hervorstehenden Finger für dessen relativen Schwenkantrieb zusammenwirken.

14. Anzeigemechanismus (100) nach einem der Ansprüche 1 bis 13, **dadurch gekennzeichnet, dass** der Anzeigemechanismus (100) eine Mondphasen- oder Mondaltersanzeige ist.

15. Anzeigemechanismus (100) seien einem der Ansprüche 1 bis 13, **dadurch gekennzeichnet, dass** der Anzeigemechanismus (100) eine Tag-/Nachtanzeige ist.

16. Anzeigemechanismus (100) nach einem der Ansprüche 1 bis 13, **dadurch gekennzeichnet, dass** der Anzeigemechanismus (100) eine AM/PM-Anzeige ist.

17. Anzeigemechanismus (100) nach einem der Ansprüche 1 bis 13, wobei der Anzeigemechanismus (100) eine universelle Zeitanzeige ist.

18. Anzeigemechanismus (100) nach einem der Ansprüche 1 bis 13, **dadurch gekennzeichnet, dass** der Anzeigemechanismus (100) eine Kalender-, Datums-, Tages- oder Monatsanzeige oder eine Schaltjahresanzeige ist.

19. Zeitmessgerät (1000), umfassend ein Uhrwerk, das so angeordnet ist, dass es mindestens einen Anzeigemechanismus (100) nach einem der Ansprüche 1 bis 18 antreibt, **dadurch gekennzeichnet, dass** der Anzeigemechanismus (100) einen separaten Antrieb für den Steuerradsatz (200) in einer hin- und herschwenkenden Bewegung mit einer begrenzten Winkelbewegung und für die kontinuierliche Schwenkung in einer Richtung eines tragenden Sterns (4) jedes Planetenradsatzes (300) umfasst.

20. Zeitmessgerät (1000) nach Anspruch 19, wobei das Zeitmessgerät (1000) eine Uhr ist.

## Claims

1. A stepwise timepiece display mechanism (100), arranged to be driven by a horological movement, and including a stopwork mechanism of the Maltese cross type with a director wheel (200) capable of controlling, in a portion of the angular travel thereof, the pivoting of at least one satellite wheel (300), said director wheel (200) including a crown (10) arranged to be indirectly pivotally driven from a drive wheel or a cannon-pinion (12) included in one said horological movement through a cam wheel (456) of the display mechanism (100), said cam wheel (456) being arranged to move said crown (10) from a wound position to an unwound position by an instantaneous displacement of said crown (10) in a first direction to pivot one said satellite wheel (300) about a satellite axis, and to move said crown (10) from said unwound position to said wound position by a regulated displacement of said crown (10) which is slower than said instantaneous displacement during a return movement in a second direction opposite to said first direction, **characterised in that** said cam wheel (456) includes a plate (15) and a cam (16) which are coaxially mounted, said plate (15) being indirectly driven by said cannon-pinion (12) and including a slot (151) for driving an eccentric finger (160) included in said cam (16) whose profile controls the pivoting of a carrier (17) arranged to drive said crown (10) between two extreme positions of said winding and unwinding positions, said slot (151) allowing, on the one hand, a free jump of said carrier (17) which interacts with said cam (16) in the unwinding direction, and on the other hand, a longer re-winding duration related to the relative path of said finger (160) and said slot (151), and **in that** said cam wheel (456) further includes, a friction disc (14), coaxially mounted with said plate (15) and said cam (16), which is directly or indirectly driven by said cannon-pinion (12) and arranged to drive said plate (15) by the friction, and whose angular adjustment relative to said plate allows an accurate adjustment of the moment of the jump of said crown (10).

2. The display mechanism (100) according to claim 1, wherein said director wheel (200) includes a first alternation of first sliding zones and first drive zones, and said satellite wheel (300) includes a second alternation of second release zones and second drive zones, said second release zones being arranged to slide each in turn on one of said first sliding zones of said director wheel during a portion of the angular travel of said director wheel (200) corresponding to a rest position of said satellite wheel (300), and said first drive zones of said director wheel (200) being arranged to, in certain portions of the angular travel of said director wheel (200), cooperate with said second drive zones included in said satellite wheel (300) to pivotally drive said satellite wheel (300) until the return in cooperation of one said second release zone with one said first sliding zone in a new rest position of said satellite wheel (300).

3. The display mechanism (100) according to claim 1 or 2, **characterised in that** said carrier (17) is a pivoting rake biased by a rake spring (18) and including a rake toothing (170) arranged to cooperate with an internal crown toothing (107) included in said crown (10), and including a feeler-spindle (171) arranged to follow the profile of said cam (16).

4. The display mechanism (100) according to claim 3, **characterised in that** said cam (16) is a snail cam with an evolving external profile (161) and a front (162) allowing the jump.

5. The display mechanism (100) according to claim 4, **characterised in that** the combination of said slot (151) and said finger (160) allows having an instantaneous drop of said feeler-spindle (171).

6. The display mechanism (100) according to one of claims 1 to 5, **characterised in that** said crown (10) is annular and pivots guided by crown runners (19) eccentric relative to the pivot axis thereof.

7. The display mechanism (100) according to one of claims 1 to 6, **characterised in that** said display mechanism (100) includes a star (4) carrying each said satellite wheel (300), and pivotally mounted coaxially with said crown (10), in a continuous pivoting in a single pivoting direction, driven by a wheel of said horological movement.

8. The display mechanism (100) according to claim 7, **characterised in that** said star (4) includes an internal toothing (43) at an annular felloe, which includes a pivoting by rolling, or which pivots guided by star runners (6) eccentric relative to the pivot axis thereof.

9. The display mechanism (100) according to claim 7 or 8, **characterised in that** each said satellite wheel (300) is freely pivotally mounted on an arm (7) or the periphery of said star (4).

10. The display mechanism (100) according to claim 7 or 8, **characterised in that** each said satellite wheel (300) is pivotally mounted with friction in a housing included in an arm (7) or the periphery of said star (4).

11. The display mechanism (100) according to one of claims 7 to 10, **characterised in that** each said satellite wheel (300) is mounted at the end of an arm (7) which is flexible and which is included in said star (4).

12. The display mechanism (100) according to claim 2 and one of claims 1 to 11, wherein each said satellite wheel (300) includes a truncated toothing including teeth (811, 812, 813, 814, 815, 816) arranged to cooperate with crown teeth (1802, 1804) included in said crown (10) for their relative drive, and released zones (821, 822) constituting said second release zones and arranged to slide on a cylindrical shoulder (9) included in said crown (10).

13. The display mechanism (100) according to claim 2 and one of claims 1 to 11, wherein each said satellite wheel (300) is a Maltese cross with branches each including a cylindrical hollow profile constituting a second release zone arranged to slide on a cylindrical shoulder (9) included in said crown (10), said branches being separated by recesses arranged to cooperate with a protruding finger of said crown (10) for their relative pivot drive.

14. The display mechanism (100) according to one of claims 1 to 13, **characterised in that** said display mechanism (100) is a moon phase or moon age display.

15. The display mechanism (100) according to one of claims 1 to 13, **characterised in that** said display mechanism (100) is a day/night display.

16. The display mechanism (100) according to one of claims 1 to 13, **characterised in that** said display mechanism (100) is an AM/PM display.

17. The display mechanism (100) according to one of claims 1 to 13, said display mechanism (100) being a universal time display.

18. The display mechanism (100) according to one of claims 1 to 13, **characterised in that** said display mechanism (100) is a calendar, date, day display, or month, or leap year display.

19. A timepiece (1000) including a horological movement arranged to drive at least one display mechanism (100) according to one of claims 1 to 18, **characterised in that** said display mechanism (100) includes a distinct drive of said director wheel (200) according to a reciprocating pivoting with a limited angular travel, and of the continuous pivoting in a single direction of a star (4) carrying each said satellite wheel (300).

20. The timepiece (1000) according to claim 19, said timepiece (1000) being a watch.
